# EUROPÄISCHE PATENTSCHRIFT

(11) **EP 1 340 020 B1**
(45) Veröffentlichungstag und Bekanntmachung des Hinweises auf die Patenterteilung: **10.05.2006**
(21) Anmeldenummer: 01998770.0
(22) Anmeldetag: 16.11.2001
(51) Int. Cl.: F24C 15/02, F24C 15/16

(54) **HOCH-EINBAUGARGERÄT**
WALL-MOUNTED COOKER
DISPOSITIF DE CUISSON A MONTAGE SURELEVE

(30) Priorität: 01.12.2000 DE 10059651
(43) Veröffentlichungstag der Anmeldung: 03.09.2003
(73) Patentinhaber: BSH Bosch und Siemens Hausgeräte GmbH, 81739 München (DE)
(72) Erfinder: ROCH, Klemens, 83308 Trostberg (DE); ZIMMERMANN, Christian, 84518 Garching/Alz (DE); MALLINGER, Peter, 83301 Traunreut (DE); SCHNELL, Wolfgang, 83308 Trostberg (DE); RABENSTEIN, Klaus, 83308 Trostberg (DE); GERL, Josef, 83349 Palling (DE); WAGNER, Michael, 83355 Grabenstätt (DE); FLEISSNER, Reinhard, 83352 Altenmarkt (DE); UNTERREINER, Christian, 83404 Ainring (DE); HERBST, Johann, 83301 Traunreut (DE); HOPFENMÜLLER, Bernd, 83301 Traunreut (DE); KUTTALEK, Edmund, 83224 Grassau (DE)
(86) Internationale Anmeldenummer: PCT/EP2001/013280
(87) Internationale Veröffentlichungsnummer: WO 2002/044619

(56) Entgegenhaltungen:
- US-A- 2 889 442
- US-A- 2 944 540

## Beschreibung

Die Erfindung bezieht sich auf ein Hoch-Einbaugargerät gemäß dem Oberbegriff des Patentanspruches 1.

Als gattungsgemäßes Hoch-Einbaugargerät ist der aus der WO 98/04871 bekannte Wandofen in Betracht zu ziehen. Der Wandofen hat einen Garraum bzw. eine Ofenkammer, die von Seitenwänden, einer Front-, Rück- sowie Oberwand umgeben ist und eine bodenseitige Ofenkammeröffnung aufweist, wobei der Wandofen mit seiner Rückwand nach Art eines Hängeschranks an einer Wand zu befestigen ist. Die bodenseitige Ofenkammeröffnung ist mit einer absenkbaren Bodentür verschließbar. Auf der Oberseite der Bodentür ist eine Stützanordnung bzw. ein Halterungsteil für Backbleche und anderes Ofenzubehör gehaltert.

Zum Verstellen der Bodentür weist der Wandofen eine Hubvorrichtung mit Hubelementen auf, die mit der Bodentür verbunden sind. Die Hubelemente sind als Gestängehebel ausgebildet, die zum einen im Innenraum der Ofenkammer an deren Innenwänden und zum anderen an dem auf der Bodentür befestigten Halterungsteil für Backbleche schwenkbar gelagert sind. Beim Verstellen der Bodentür sind die Gestängehebel parallel zu einer Ebene der Seitenwände der Ofenkammer verschwenkbar.

Eines der an den Seitenwänden der Ofenkammer gelagerten Enden der Gestängehebel ist drehfest mit einer Betätigungswelle verbunden. Diese Betätigungswelle ragt durch eine Seitenwand der Ofenkammer und kann von einem außerhalb der Ofenkammer angeordneten Antriebsmotor angetrieben werden. Bei Betätigung des Antriebsmotors lassen sich somit die Gestängehebel in einer Schwenkbewegung verstellen.

Die schwenkbare Lagerung der Gestängehebel an dem Halterungsteil erfordert einen vergleichsweisen komplizierten konstruktiven Aufbau des Halterungsteils. Dadurch gestaltet sich eine Reinigung des verschutzungsanfälligen Halterungsteils aufwendig. Da ferner das Halterungsteil ortsfest an der Bodentür gehaltert ist, ist es zudem zur Reinigung schwer zugänglich.

Die Aufgabe der Erfindung besteht darin, ein Hoch-Einbaugargerät gemäß dem Oberbegriff des Patentanspruches 1 derart weiterzuentwickeln, dass das Halterungsteil einer Gargutträgerhalteanordnung leichter zu reinigen ist.

Erfindungsgemäß wird die Aufgabe durch die im Patentanspruch 1 angegebene Merkmalskombination gelöst. Das Halterungsteil der Gargutträgerhalteanordnung ist lösbar mit der Bodentür verbunden. Das Halterungsteil kann also nach einem Garbetrieb von der Bodentür abgenommen werden und räumlich getrennt von dem Hoch-Einbaugargerät, beispielsweise in eine Spülmaschine gereinigt werden. Um für einen Anwender eine einfache Handhabung des Halterungsteils zu ermöglichen, ist die Verbindung des Halterungsteils mit der Bodentür derart gestaltet, dass die Abnahme des Halterungsteils von der Bodentür bzw. die Anbringung des Halterungsteils auf der Bodentür werkzeugfrei vom Anwender durchführbar ist. Eine äußerst einfache Anbringung bzw. Abnahme des Halterungsteils auf der Bodentür bzw. von der Bodentür ist erzielt, wenn das Halterungsteil mittels einer leicht zu lösenden Steckverbindung auf der Bodentür gehaltert ist. Zur Ausbildung einer solchen Steckverbindung kann das Halterungsteil zumindest einen Steckabschnitt aufweisen, der auf eine dazu korrespondierende, an der Bodentür befestigte Verankerung der Gargutträgerhalteanordnung steckbar ist.

Gemäß einer besonderen Ausführungsform der Erfindung ist das Halterungsteil der Gargutträgerhalteanordnung räumlich getrennt von den Hubelementen angeordnet ist. Im Gegensatz zum Stand der Technik ist somit die Gargutträgerhalteanordnung kein integrierter Bestandteil der Hubelemente. Dadurch kann die Gargutträgerhalteanordnung den Reinigungserfordernissen im Hoch-Einbaugargerät besonders angepasst werden, ohne dass die Funktion der Hubelemente beeinträchtigt wird.

Eine konstruktiv besonders einfache Ausgestaltung dieser Steckverbindung ist, wenn die bodentürseitige Verankerung einen zylinderförmigen Sockel aufweist und der Steckabschnitt des Halterungsteils ein dazu korrespondierendes Hohlprofil aufweist.

Um eine lagerichtige Positionierung des Halterungsteils auf dem Sockel der bodenseitigen Verankerung zu gewährleisten, ist am Sockel ein Positionierstift ausgebildet. Bei einer lagerichtigen Positionierung des Halterungsteils auf dem Sockel ist der Positionierstift in einer Aussparung des Steckabschnitts des Halterungsteils aufgenommen. Sind der Positionierstift und die Aussparung nicht zueinander ausgerichtet, kann dagegen das Halterungsteil nicht auf den Sockel gesetzt werden.

Um eine Verunreinigung der bodentürseitigen Verankerung der Gargutträgerhalteanordnung zu vermeiden, ist die Verankerung von einer wärmebeständigen Platte derart abgedeckt, dass lediglich der Sockel der Verankerung durch eine Montageöffnung der wärmebeständigen Platte vorragt.

Die Verankerung der Gargutträgerhalteanordnung ist noch wirkungsvoller vor Verunreinigungen geschützt, wenn zwischen einem Ringflansch des zylinderförmigen Sockels und einem Umfangsbereich der Montageöffnung der wärmebeständigen Platte eine O-Ringdichtung angeordnet ist. Dadurch ist die Montageöffnung der wärmebeständigen Platte hermetisch gegenüber dem Sockel abgedichtet.

In diesem Zusammenhang ist es besonders vorteilhaft, die wärmebeständige Platte aus einem Material mit geringem Wärmeausdehnungskoeffizienten, bevorzugt einem Glaskeramikmaterial, anzufertigen. Aufgrund des geringen Wärmeausdehnungskoeffizienten von Glaskeramik sind nämlich thermische Verformungen der Platte, die die Funktionsfähigkeit der oben genannten Dichtung zwischen dem Sockel und der wärmebeständigen Platte beeinträchtigen, während des Betriebs des Hoch-Einbaugargeräts nahezu verhindert.

Fertigungstechnisch und montagetechnisch besonders günstig ist, wenn das Halterungsteil aus zwei zueinander identische Trägersäulen besteht und die Trägersäulen mit ihren Steckabschnitten auf dazu korrespondierende identische Verankerungen steckbar sind. Durch die identische Ausgestaltung der Trägersäulen sowie der Verankerungen werden die Fertigungskosten der beträchtlich verringert und eine vereinfachte Montage erreicht.

Nachfolgend ist ein Ausführungsbeispiel der Erfindung anhand der beigefügten Figuren ausführlich beschrieben. Es zeigen:
Figur 1 eine perspektivische Ansicht eines an einer Wand montierten Hoch-Einbaugargeräts mit abgesenkter Bodentür;
Figur 2 eine perspektivische Ansicht des Hoch-Einbaugargeräts mit verschlossener Bodentür;
Figur 3 eine vergrößerte Schnittansicht der an einem Muffelrahmen anliegenden Bodentür entlang der Linie III-III aus Figur 1;
Figur 4 eine perspektivische Ansicht eines Gehäuses des Hoch-Einbaugargeräts ohne der Bodentür;
Figur 5 eine schematische Seitenansicht des an die Wand montierten Hoch-Einbaugargerät mit abgesenkter Bodentür;
Figur 6 eine perspektivische Ansicht der Bodentür ohne Hubelemente, wobei die Glaskeramikplatte von der Bodentür abgenommen ist;
Figur 7 eine Schnittansicht einer an der Bodentür befestigten Verankerung der Gargutträgerhalteanordnung mit einer davon abgenommenen Trägersäule;
Figur 8 eine Seitenansicht der Bodentür mit darauf gehalterten Trägersäule, in der ein Gargutträger eingehängt ist; und
Figur 9 eine perspektivische Ansicht eines an dem Gargutträger befestigten Trägerteils.

In der Figur 1 ist ein Hoch-Einbaugargerät mit einem Gehäuse 38 gezeigt. Die Rückseite des Gehäuses 38 ist nach Art eines Hängeschranks an einer Wand 35 montiert. In dem Gehäuse 38 ist ein Garraum 32 definiert, der über ein frontseitig im Gehäuse 38 eingebrachtes Sichtfenster 63 kontrolliert werden kann. In der Fig. 4 ist zu erkennen, dass der Garraum 32 von einer Muffel 21 begrenzt ist, die mit einer nicht dargestellten wärmeisolierenden Ummantelung versehen ist, und dass die Muffel 21 eine bodenseitige Muffelöffnung 17 aufweist. Die Muffelöffnung 17 ist mit einer beispielsweise in den Figuren 1 oder 2 gezeigten Bodentür 2 verschließbar. In Figur 1 ist die Bodentür 2 abgesenkt gezeigt, wobei sie mit ihrer Unterseite in Anlage mit einer Arbeitsplatte 36 einer Kücheneinrichtung ist.

Um den Garraum 32 zu verschließen, ist die Bodentür 2 in die in der Figur 2 gezeigte Position zu verstellen. Zur Verstellung der Bodentür 2 weist das Hoch-Einbaugargerät eine Hubvorrichtung 3, 31 auf. Die Hubvorrichtung 3, 31 hat einen in den Figuren 1, 2 und 5 mit gestrichelten Linien dargestellten Antriebsmotor 31, der zwischen der Muffel 21 und einer Außenwand des Gehäuses 38 angeordnet ist. Der Antriebsmotor 31 ist im Bereich der Rückseite des Gehäuses 38 angeordnet und ist, wie in der Figur 1 oder 5 gezeigt, in Wirkverbindung mit einem aus einem Paar von Hubelementen 3, die mit der Bodentür 2 verbunden sind. Dabei ist gemäß der schematischen Seitenansicht aus der Figur 5 jedes Hubelement 3 als ein L-förmiger Träger ausgestaltet. Der senkrechte Schenkel des L-förmigen Trägers 3 erstreckt sich ausgehend von dem gehäuseseitigen Antriebsmotor 31 durch Rahmenöffnungen 30 eines bodenseitigen Muffelrahmens 25 und kann in senkrechter Richtung in das Gehäuse 38 eingefahren bzw. aus dem Gehäuse 38 herausgefahren werden. Der waagrechte Schenkel des L-förmigen Trägers 3 greift in einen Tragabschnitt 40 der Bodentür 2, um die Bodentür 2 zu tragen. Ein solcher Tragabschnitt 40 ist an jeder Schmalseite der Bodentür 2 ausgebildet, wie in der Figur 6 dargelegt ist. Die Figur 6 stellt in perspektivischer Ansicht ein Formblech der Bodentür 2 sowie eine auf dem Formblech zu montierende Glaskeramikplatte 8 dar. Zur Formung der Tragabschnitte 40 obere Abschnitte der Seitenwände des Formblechs der Bodentür 2 um 90° aufeinander zu gebogen worden, so dass die waagrechten Schenkel der L-förmigen Träger 3 die Tragabschnitte 40 untergreifen können.

Zum Verstellen der Bodentür 2 kann der Antriebsmotor 31 der Hubvorrichtung mit Hilfe eines Bedienknebels eines Bedienfelds einer Steuereinrichtung 34 betätigt werden, das gemäß den Figuren 1 und 2 frontseitig an der Bodentür 2 angeordnet ist.

Der Figur 1 ist zu entnehmen, dass eine Oberseite der Bodentür 2 ein Kochfeld 10 aufweist. Nahezu die gesamte Fläche des Kochfelds 10 ist von Heizkörpern 5, 6, 7 eingenommen, die in Figur 1 strichpunktiert angedeutet ist. In Figur 1 sind die Heizkörper 5, 6 zwei voneinander beabstandete, verschieden große Kochstellenheizkörper, während der Heizkörper 7 ein zwischen den beiden Kochstellenheizkörpern 5, 6 vorgesehener Flächenheizkörper ist, dessen Seitenabschnitte 9 die Kochstellenheizkörper 5, 6 nahezu umschließen. Den Heizkörpern 5, 6, 7 sind jeweils Schaltorgane zugeordnet, die von der Steuereinrichtung 34 ansteuerbar sind, wie später beschrieben ist.

In dem gezeigten Ausführungsbeispiel sind die Heizkörper 5, 6, 7 als Strahlungsheizkörper ausgestaltet, die von der Glaskeramikplatte 8 abgedeckt sind. Die in

Figur 6 demontiert von der Bodentür 2 gezeigte Glaskeramikplatte 8 hat in etwa die Ausmaße der Oberseite der Bodentür 2. An ihren hinteren Ecken hat die Glaskeramikplatte 8 an ihrem Außenumfangsrand zwei Aussparungen 26, die die Öffnungen der Aufnahmen 40 teilweise umschließen können. Demnach sind die L-förmigen Träger 3 außerhalb der Glaskeramikplatte 8 mit der Bodentür 2 verbunden. Ferner hat die Glaskeramikplatte 8 noch Montageöffnungen 22, durch die später beschriebene Sockel 50 zur Halterung eines Halterungsteils 19 einer Gargutträgeranordnung 19, 51 ragen.

Gemäß der in der Figur 3 gezeigten vergrößerten Schnittansicht liegt die Oberseite der Bodentür 2 dem bodenseitigen Muffelrahmen 25 stirnseitig gegenüber. Die Glaskeramikplatte 8 der Bodentür 2 ist in einem umfangsseitig verlaufenden Profilrahmen 28 eines Formblechs der Bodentür 2 eingefasst. Zwischen der Glaskeramikplatte 8 und der Unterseite des Formblechs der Bodentür 2 ist ein Zwischenraum 41 ausgebildet, in dem die Strahlungsheizkörper 5, 6, 7 angeordnet sind. Zur Wärmeisolierung sind die Heizkörper 5, 6, 7 allesamt in einem Heizkörpergehäuse 24 aufgenommen, dessen Umfangsrand 44 mit einer Unterseite der Glaskeramikplatte 8 verbunden ist. Innerhalb des Heizkörpergehäuses 24 sind die Strahlungsheizkörper 5, 6, 7 auf einem Isolierkörper 29 gebettet. Darüber hinaus befinden sich im Zwischenraum 41 strichpunktiert angedeutete Funktionsteile, wie z.B. Elektronikbauteile der Steuereinrichtung 34. Diese Funktionsteile sind in einem Randbereich der Bodentür 2 angeordnet.

Wie in der Figur 3 dargestellt, erstreckt sich das von den Heizkörpern 5, 6, 7 eingenommene Kochfeld 10 bis unmittelbar an den Bereich der Innenwand der Muffel 21. Dadurch wird eine weit ausgedehnte Fläche des Kochfelds 10 auf der Oberseite der Bodentür 2 erzielt. Aufgrund der geringen Wärmeleitfähigkeit der Glaskeramikplatte 8 fällt während eines Kochfeldbetriebs die Temperatur der Glaskeramikplatte 8 außerhalb des Kochfelds in der mit x gezeigten Richtung schnell ab. Eine übermäßig große Wärmeableitung in der Glaskeramikplatte in x-Richtung wird somit durch die geringe Wärmeleitfähigkeit der Glaskeramikplatte 8 vermieden.

Der Figur 3 ist auch zu entnehmen, dass zwischen der Glaskeramikplatte 8 und dem Muffelrahmen 25 ist eine Dichtung 20 angeordnet ist. Die Dichtung 20 ist in nicht näher gezeigter Weise im Muffelrahmen 25 eingehängt und umzieht die Muffelöffnung 17 rahmenartig. Bei verschlossener Bodentür 2 entsteht somit zwischen dem bodenseitigen Muffelrahmen 25, der Dichtung 20 und der Glaskeramikplatte 8 eine Dichtzone 18. Innerhalb der Dichtzone 18 ist das Kochfeld 10 angeordnet, während der bereits erwähnte Randbereich der Glaskeramikplatte 8 außerhalb der Dichtzone 18 liegt. Der in x-Richtung außerhalb der Dichtzone 18 gelegene Randbereich der Glaskeramikplatte 8 ist daher äußerst wirkungsvoll thermisch gegenüber dem Garraum 32 entkoppelt. Dieser thermisch entkoppelte Randbereich der Glaskeramikplatte 8 erwärmt sich während eines Betriebs des Hoch-Einbaugargeräts bei verschlossener Bodentür 2 nur geringfügig, so dass außerhalb der Dichtungszone 18 ein Festbrennen von Gargut auf der Glaskeramikplatte 8 vermieden werden kann und Anwender vor hohen Temperaturen der Bodentür 2 geschützt werden können. Der reinigungskritische Randbereich der Glaskeramikplatte 8 ist daher nach einem Garbetrieb bequem zu reinigen.

Wie bereits oben erwähnt, ist an der Oberseite der Bodentür 2 die Gargutträgerhalteanordnung 19, 51 gehaltert, die bei verschlossener Bodentür 2 innerhalb des Garraums 32 angeordnet ist. Die Gargutträgerhalteanordnung weist gemäß der Figur 8 das Halterungsteil 19 zum Einhängen von Gargutträgern 58 und eine bodentürseitige Verankerung 51 auf. Im vorliegenden Ausführungsbeispiel besteht das Halterungsteil 19 aus zwei hohlzylindrischen Trägersäulen. In jeder der Trägersäulen 19 sind auf gleicher Höhe Freischnitte ausgebildet, in die gemäß Figur 8 der Gargutträger 58 eingehängt ist. Die Trägersäulen 19 sind im hinteren Bereich des Garraums 32 angeordnet, und zwar zwischen dem Kochfeld 10 und der gestrichelt angedeuteten Dichtzone 18.

Mit Bezug auf die Figuren 6 und 7 wird nachfolgend die erfindungsgemäße Halterung der Trägersäulen 19 in den in der Bodentür 2 befestigten Verankerungen 51 erläutert. Jede der Verankerungen 51 besteht gemäß Figur 6 aus einem U-profilförmigen Formblech 52, dessen eine Seite an einer Innenwand der Bodentür befestigt ist. Zwischen den Schenkeln jedes U-profilförmigen Formblechs 52 ist ein hohlzylindrisches Lagerteil 55 eingesetzt. Jedes Längsende des Lagerteils 55 weist einen Abschnitt 57 mit reduziertem Durchmesser auf. Diese Abschnitte 57 sind in einander gegenüberliegende Öffnungen der Schenkel jedes U-profilförmigen Formblechs 52 gehaltert, wie es in Figur 7 dargestellt ist. Aus der Figur 7 ist auch ersichtlich, dass in jedem hohlzylindrischen Lagerteil ein zylindrischer Sockel 50 gelagert ist, der mittels einer Arretierungsschraube 59 in dem Lagerteil 55 fixierbar ist.

Das Hohlprofil jeder Trägersäule 19 ist gemäß der Figur 7 korrespondierend zu der Form des zylinderförmigen Sockels 50 derart ausgebildet, dass die Trägersäulen 19 in einer Lospassung auf jedem der Sockel 50 problemlos aufsteckbar sind. Die zylindrische Wand jeder Trägersäule weist ferner eine Aussparung 61 auf, die bei einem lagerichtigen Aufstecken der Trägersäule 19 auf dem Sockel 50 einen am Sockel ausgebildeten Positionierstift 53 des Sockels 50 aufnimmt.

Zur Abdichtung der die Sockel 50 aufnehmenden Montageöffnungen 22 der Glaskeramikplatte 8 ist jeder Sockel 50 gemäß der Figur 7 an seinem Mittelbereich mit einem Ringflansch ausgebildet. Der Außendurchmesser des Ringflansches ist größer als der Durchmesser der Montageöffnung 22, so dass der Ringflansch des Sockels die Montageöffnung 22 überdeckt. Zwischen dem Ringflansch 51 und der Glaskeramikplatte 8 ist eine O-Ringdichtung 56 angeordnet. Bei in dem Lagerteil 55 montiertem Sockel 50 kann der Ringflansch über die O-Ringdichtung 51 eine gewisse Druckkraft auf die Glaskeramikplatte 8 ausüben, die auf dem als Widerlager dienenden Formblech 52 der Verankerung 51 aufliegt. Somit ist die Verankerung 51 sicher gegenüber der Glaskeramikplatte 8 abgedichtet.

Der in Figur 8 gezeigte Gargutträger 58 ist an jeder seiner Schmalseiten mit einem Trägerteil 64 versehen, das unterhalb einer in der Figur 9 strichpunktiert angedeuteten waagrechten Umrandung des Gargutträgers 58 angeordnet ist. Gemäß der Figur 9 hat jedes Trägerteil 64 Lageransätze 65, 66. Beim Einhängen des Gargutträgers 58 in die Trägersäulen 19 werden zunächst die in Figur 9 gezeigten oberen Lageransätze 66 der Trägerteile 64 des Gargutträgers 58 in die fensterartigen Freischnitte eingeführt und mit einer Innenwand der Trägersäule 19 in Anlage gebracht, während die in Figur 9 gezeigten unteren Lageransätze 65 der Trägerteile 64 des Gargutträgers 58 mit einer Außenwand der Trägersäule in Anlage gebracht werden. Durch das auf die Lageransätze 65, 66 ausgeübte Drehmoment des Gargutträgers 58 verbleiben die Lageransätze 65, 66 in sicherer Anlage mit der Innen- und Außenwand der Trägersäulen 19.

Mit Hilfe eines im Bedienfeld der Steuereinrichtung 34 vorgesehenen Bedienknebels kann das Hoch-Einbaugargerät auf eine Kochstellen- oder eine Unterhitzebetriebsart geschaltet werden, die nachfolgend erläutert werden.

In der Kochstellenbetriebsart können die Kochstellenheizkörper 5, 6 mittels Bedienknebeln, die im Bedienfeld der Steuereinrichtung 34 vorgesehen sind, individuell angesteuert werden, während der Flächenheizkörper 7 außer Betrieb bleibt. Die Kochstellenbetriebsart ist bei abgesenkter Bodentür 2 ausführbar, wie es in Figur 1 gezeigt ist. Sie kann aber auch bei verschlossenem Garraum 32 mit hochgefahrener Bodentür 2 in einer Energiesparfunktion betrieben werden.

In der Unterhitzebetriebsart werden erfindungsgemäß von der Steuereinrichtung 34 nicht nur die Kochstellenheizkörper 5, 6 sondern auch der Flächenheizkörper 7 angesteuert. Darüber hinaus kann in der Unterhitzebetriebsart eine an einer Oberseite der Muffel 21 vorgesehene Oberhitzeheizkörper von der Steuereinrichtung 34 angesteuert werden,

Um während des Unterhitzebetriebs ein möglichst gleichmäßiges Bräunungsbild des Garguts zu erreichen, ist entscheidend, dass das die Unterhitze bereitstellende Kochfeld 10 eine über die Fläche des Kochfelds 10 gleichmäßige Verteilung der Heizleistungsabgabe aufweist, obwohl die Heizkörper 5, 6, 7 verschiedene Nennleistungen aufweisen. Erfindungsgemäß werden daher die Heizkörper 5, 6, 7 von der Steuereinrichtung 34 nicht auf einen Dauerbetrieb geschaltet, sondern wird die Stromversorgung zu den Heizkörpern 5, 6, 7 mittels der von der Steuereinrichtung 34 gesteuerten Schaltorgane 11, 12, 13 getaktet. Dabei werden die unterschiedlich großen Nenn-Heizleistungen der Heizkörper 5, 6, 7 individuell so reduziert, dass die Heizkörper 5, 6, 7 eine über die Fläche des Kochfelds 10 gleichmäßige Verteilung der Heizleistungsabgabe verschaffen.

Diese ausreichend gleichmäßig verteilte Heizleistungsabgabe kann mittels eines weiteren Bedienknebels der Steuereinrichtung 34 vom Anwender eingestellt werden.

## Patentansprüche

1. Hoch-Einbaugargerät mit einem Gehäuse (38) mit einer Muffel (21) mit einem Garraum (32), welche Muffel (21) eine bodenseitige Muffelöffnung (17) aufweist, die mit einer absenkbaren Bodentür (2) verschließbar ist, wobei im Gehäuse (38) eine Hubvorrichtung (3, 31) mit Hubelementen (3) angeordnet ist, die mit der Bodentür (2) verbunden sind, und an der Bodentür (2) ein Halterungsteil (19) einer Gargutträgerhalteanordnung (19, 51) zum Einhängen von Gargutträgern (58) gehaltert ist, **dadurch gekennzeichnet, dass** das Halterungsteil (19) in einer Lospassung lösbar mit der Bodentür (2) verbunden ist, so dass das Halterungsteil (19) werkzeugfrei an die Bodentür (2) anbringbar und von dieser abnehmbar ist.

2. Hoch-Einbaugargerät nach Anspruch 1, **dadurch gekennzeichnet, dass** das Halterungsteil (19) von den Hubelementen (3) räumlich getrennt angeordnet ist.

3. Hoch-Einbaugargerät nach Ansprüchen 1 oder 2, **dadurch gekennzeichnet, dass** das Halterungsteil (19) zumindest einen Steckabschnitt (60) aufweist, der auf eine dazu korrespondierende, an der Bodentür (2) befestigte Verankerung (51) der Gargutträgerhalteanordnung (19, 51) steckbar ist.

4. Hoch-Einbaugargerät nach Anspruch 3, **dadurch gekennzeichnet, dass** die bodentürseitige Verankerung (51) einen zylinderförmigen Sockel (50) aufweist, und dass der Steckabschnitt (60) des Halterungsteils (19) ein dazu korrespondierendes Hohlprofil besitzt.

5. Hoch-Einbaugargerät nach Anspruch 4, **dadurch gekennzeichnet, dass** dam Sockel (50) ein Positionierstift (53) ausgebildet ist, der bei einer lagerichtigen Positionierung des Halterungsteils (19) auf dem Sockel (50) in einer Aussparung (61) des Steckabschnitts (60) des Halterungsteils (19) aufgenommen ist.

6. Hoch-Einbaugargerät nach Anspruch 4 oder 5, **dadurch gekennzeichnet, dass** die bodentürseitige Verankerung (51) von einer wärmebeständigen Platte (8) abgedeckt ist und lediglich der Sockel (50) der Verankerung (51) durch eine Montageöffnung (22) der wärmebeständigen Platte (8) ragt.

7. Hoch-Einbauargerät nach Anspruch 6, **dadurch gekennzeichnet, dass** die wärmebeständige Platte (8) aus einem glasartigen Material, vorzugsweise aus Glaskeramikmaterial angefertigt ist.

8. Hoch-Einbauargerät nach Anspruch 6 oder 7, **dadurch gekennzeichnet, dass** zwischen einem Ringflansch des zylinderförmigen Sockels (50) und einem Umfangsbereich der Montageöffnung (22) der wärmebeständigen Platte (8) eine O-Ringdichtung (56) angeordnet ist.

9. Hoch-Einbaugargerät nach einem der vorhergehenden Ansprüche, **dadurch gekennzeichnet, dass** das Halterungsteil (19) zwei zueinander identische Trägersäulen aufweist, und dass jede Trägersäule mit ihrem Steckabschnitt (60) auf eine dazu korrespondierende Verankerung (51) steckbar ist.

## Claims

1. Overhead built-in cooking appliance with a housing (38) with a muffle (21) with a cooking space (32), which muffle (21) has at the bottom a muffle opening (17) closable by a lowerable bottom door (2), wherein arranged in the housing (38) is a stroke device (3, 31) with stroke elements (3) connected with the bottom door (2), and a mounting part (19) of a cooking stock carrier retaining arrangement (19, 51) for suspension of cooking stock carriers (58) is mounted at the bottom door (2), **characterised in that** the mounting part (19) is detachably connected in a loose fit with the bottom door (2) so that the mounting part (19) can be mounted at the bottom door (2) and removed therefrom in tool-free manner.

2. Overhead built-in cooking appliance according to claim 1, **characterised in that** the mounting part (19) is arranged physically separately from the stroke elements (3).

3. Overhead built-in cooking appliance according to claim 1 or 2, **characterised in that** the mounting part (19) has at least one plug section (60) which can be plugged onto anchoring means (51), which corresponds therewith and is fastened to the bottom door (2), of the cooking stock carrier retaining arrangement (19, 51).

4. Overhead built-in cooking appliance according to claim 3, **characterised in that** the anchoring means (51) at the bottom door side comprises a cylindrical socket (50) and that the plug section (60) of the mounting part (19) has a hollow profile corresponding therewith.

5. Overhead built-in cooking appliance according to claim 4, **characterised in that** a positioning pin (53) is formed at the socket (50) and in the case of positionally correct positioning of the mounting part (19) on the socket (50) is received in a cut-out (61) of the plug section (60) of the mounting part (19).

6. Overhead built-in cooking appliance according to claim 4 or 5, **characterised in that** the anchoring means (51) at the bottom door side is covered by a heat-resistant plate (8) and merely the socket (50) of the anchoring means (51) protrudes through a mounting opening (22) of the heat-resistant plate (8).

7. Overhead built-in cooking appliance according to claim 6, **characterised in that** the heat-resistant plate (8) is made of a glass-like material, preferably of glass-ceramic material.

8. Overhead built-in cooking appliance according to claim 6 or 7, **characterised in that** an O-ring seal (56) is arranged between an annular flange of the cylindrical socket (50) and a circumferential region of the mounting opening (22) of the heat-resistant plate (8).

9. Overhead built-in cooking appliance according to one of the preceding claims, **characterised in that** the mounting part (19) comprises two mutually identical support columns and that each support column can be plugged by its plug section (60) onto an anchoring means (51) corresponding therewith.

## Revendications

1. Appareil de cuisson encastrable en hauteur, doté d'un boîtier (38) comprenant un moufle (21) ayant une chambre de cuisson (32), lequel moufle (21) présente une ouverture de moufle (17), du côté du fond, pouvant être fermée par une porte de fond (2) abaissable, un dispositif de levage (3, 31) pourvu d'éléments de levage (3) raccordés à la porte de fond (2) étant disposé dans le boîtier (38) et une pièce de maintien (19) d'un dispositif de maintien de support pour produits à cuire (19, 51) étant fixée sur la porte de fond (2) pour accrocher des supports pour produits à cuire (58), **caractérisé en ce que** la pièce de maintien (19) est raccordée à la porte de fond (2) de manière amovible dans un ajustement détachable, de sorte que la pièce de maintien (19) peut être montée sur la porte de fond (2) et être détachée de celle-ci sans outil.

2. Appareil de cuisson encastrable en hauteur selon la revendication 1, **caractérisé en ce que** la pièce de maintien (19) est disposée en étant spatialement séparée des éléments de levage (3).

3. Appareil de cuisson encastrable en hauteur selon la revendication 1 ou 2, **caractérisé en ce que** la pièce de maintien (19) présente au moins une section d'emboîtement (60) qui est emboîtable sur un ancrage (51) du dispositif de maintien de support pour produits à cuire (19, 51), correspondant à cette section d'emboîtement et fixée sur la porte de fond (2).

4. Appareil de cuisson encastrable en hauteur selon la revendication 3, **caractérisé en ce que** l'ancrage (51) du côté du fond présente un socle de forme cylindrique (50) et **en ce que** la section d'emboîtement (60) de la pièce de maintien (19) possède un profil creux correspondant au socle.

5. Appareil de cuisson encastrable en hauteur selon la revendication 4, **caractérisé en ce qu'**une tige de positionnement (53) est réalisée sur le socle (50), cette tige de positionnement étant logée dans un évidement (61) de la section d'emboîtement (60) de la pièce de maintien (19) lorsque la pièce de maintien (19) est en positionnement d'orientation correct sur le socle (50).

6. Appareil de cuisson encastrable en hauteur selon la revendication 4 ou 5, **caractérisé en ce que** l'ancrage (51) du côté du fond est recouvert par une plaque (8) résistante à la chaleur et **en ce que** seulement le socle (50) de l'ancrage (51) dépasse d'un orifice de montage (22) de la plaque (8) résistante à la chaleur.

7. Appareil de cuisson encastrable en hauteur selon la revendication 6, **caractérisé en ce que** la plaque (8) résistante à la chaleur est fabriquée dans un matériau de type verre, de préférence dans un matériau en vitrocéramique.

8. Appareil de cuisson encastrable en hauteur selon la revendication 6 ou 7, **caractérisé en ce qu'**un joint rond (56) est disposé entre une bride annulaire du socle cylindrique (50) et une zone circonférentielle de l'orifice de montage (22) de la plaque (8) résistante à la chaleur.

9. Appareil de cuisson encastrable en hauteur selon l'une quelconque des revendications précédentes, **caractérisé en ce que** la pièce de maintien (19) présente deux colonnes porteuses identiques l'une à l'autre et **en ce que** chaque colonne porteuse est emboîtable avec sa section d'emboîtement (60) dans un ancrage (51) correspondant à la section d'emboîtement.
